# EUROPÄISCHE PATENTSCHRIFT

(11) **EP 0 656 086 B1**
(45) Veröffentlichungstag und Bekanntmachung des Hinweises auf die Patenterteilung: **29.07.1998**
(21) Anmeldenummer: 94911043.1
(22) Anmeldetag: 11.04.1994
(51) Int. Cl.: E01H 5/06

(54) **SCHNEEPFLUG**
SNOWPLOUGH
CHASSE-NEIGE

(30) Priorität: 11.06.1993 CH 1760/93
(43) Veröffentlichungstag der Anmeldung: 07.06.1995
(73) Patentinhaber: Zaugg AG Eggiwil, 3537 Eggiwil (CH)
(72) Erfinder: ZAUGG-RÜEGSEGGER, Werner, CH-3537 Eggiwil (CH); ZAUGG-SIEGENTHALER, Walter, CH-3537 Eggiwil (CH)
(74) Vertreter: Roshardt, Werner Alfred, Dipl.-Phys.
(86) Internationale Anmeldenummer: CH9400071
(87) Internationale Veröffentlichungsnummer: WO9429529

(56) Entgegenhaltungen:
- EP-A- 12 391
- EP-A- 115 563
- EP-A- 365 436
- WO-A-93/06312
- FR-A- 1 254 965
- US-A- 5 018 284
- US-A- 5 079 866

## Beschreibung

### Technisches Gebiet

Die Erfindung bezieht sich auf einen Schneepflug mit einer den Fluss des Schnees umlenkenden flexiblen Platte, welche mit einem Mechanismus in ihrer Krümmung einstellbar ist. Die Erfindung betrifft ferner ein Verfahren zum Verändern der Krümmung der flexiblen Platte bei einem genannten Schneepflug.

### Stand der Technik

Ein Schneepflug der genannten Art ist z. B. aus der JP-Y-56 17 543, der FR-A-1 254 965 oder der EP-A-0 365 436 bekannt.

Der Vorteil variierbarer Platten besteht darin, dass ein und derselbe Schneepflug bei unterschiedlichen Arbeitsbedingungen eingesetzt werden kann. Damit lässt sich eine Reduktion der Typenvielfalt erzielen: Wo früher mehrere Gerätetypen zur Verfügung gestellt werden mussten, kann nun ein einziger Typus genügen. Je nach Art der Variabilität der Krümmung kann - basierend auf der Idee der veränderlichen Krümmung - die Richtung des Schneeflusses eingestellt werden, ohne dass der Pflug gewendet werden müsste (vgl. z. B. EP 0 365 436).

Die zu verformende Platte besteht vorzugsweise aus einem elastischen Material. Es werden heutzutage insbesondere Kunststoffplatten eingesetzt. Das Problem liegt nun darin, dass die Kunststoffplatte einen anderen Ausdehnungskoeffizienten als die metallische Rahmenkonstruktion hat und dass die Platte beim Biegen in unerwünschter Weise ausbuchtet.

Aus der US-A-5,079,866 ist ein Schneepflug mit einer flexiblen Platte bekannt, bei welcher die Krümmung dadurch eingestellt wird, dass der obere Rand mit einem Mechanismus schräg nach vorne gedrückt wird. Dabei ist der Schneepflug an seinen beiden Seiten unterschiedlich weit offen. Am oberen Rand ist die Platte so gehalten, dass sie dem beim Pflügen auftretenden Druck ausweichen kann. Der untere Rand der Platte ist fest eingespannt.

### Darstellung der Erfindung

Aufgabe der Erfindung ist es, einen Schneepflug der eingangs genannten Art anzugeben, bei dem die flexible resp. elastische Platte unabhängig von Temperaturänderungen und eingestellter Krümmung frei von unerwünschten Ausbuchtungen und Verformungen ist.

Die Lösung der Aufgabe ist durch die Merkmale des Anspruchs 1 definiert. Gemäss der Erfindung ist die Platte durch den Mechanismus schwimmend gehalten.

Der Kern der Erfindung liegt darin, dass der Platte die Möglichkeit gegeben wird, inneren Spannungen auszuweichen. Bei Temperaturänderungen oder lokalen Belastungen (Normalkräften) kann sie sich in ihrer Halterung verschieben.

Die Platte ist an ihrem oberen und an ihrem unteren Rand gehalten, wobei die beiden Ränder durch den Mechanismus stets parallel zueinander gehalten bzw. geführt sind. Anders als beim Schneepflug gemäss der EP-A-0 365 436 wird die Platte also keiner ungleichmässigen Krümmung unterworfen. Im vertikalen Schnitt betrachtet ist also die Krümmungskurve über die ganze Breite des Pfluges hinweg die gleiche.

Der Mechanismus ist ist so ausgebildet, dass die Position und Richtung des oberen Randes der Platte beim Verstellen stets derart vorgegeben wird, dass die Biegekraft zur Hauptsache nur lokal senkrecht zur Platte wirkt. Die Normalkräfte (d. h. die Kräfte in der resp. parallel zur lokalen Plattenebene), die zu einer Plattendehnung resp. -stauchung (im Extremfall Beulung) führen können, werden durch die richtige "Führung" des Plattenrandes vermieden. Normalkräfte werden im übrigen auch aufgrund der schwimmenden Lagerung weitgehend vermieden.

Es ist zu beachten, dass für eine saubere Führung sowohl die Position des Plattenrandes im Raum als auch seine Richtung definiert werden muss. Bei einer Plattenhalterung, wie sie z. B. aus der EP-A-0 365 436 bekannt ist, wird durch den Betätigungsmechanismus auf den Plattenrand ein nicht kontrolliertes Drehmoment ausgeübt, das zu einer lokal überhöhten Belastung der Platte führt. Im Gegensatz dazu wird bei der Erfindung das Biegemoment in optimaler Weise auf die Platte übertragen (kein "Abknicken" des Plattenrandes).

Der Mechanismus umfasst beispielsweise ein Zweihebelsystem, bei welchem zwei unterschiedlich lange Hebel mit voneinander beabstandeten Drehachsen die Position und die Richtung des oberen Randes vorgeben. Durch die beiden Hebel kann die Halterung des oberen Plattenrandes nicht nur positionsmässig, sondern auch richtungsmässig geführt werden. Anstelle eines Zweihebelsystems ist auch eine Konstruktion mit Seilzügen denkbar.

Eine Hydraulik betätigt die Hebel des Zweihebelsystems synchron. Sie sind zu diesem Zweck mit Vorteil am selben Zylinderkolben befestigt.

Für eine optimale parallele Führung der beiden Plattenränder sind mindestens zwei Zweihebelsysteme vorgesehen, die je mit mindestens einem Hydraulikzylinder betätigbar sind. Die beiden Hydraulikzylinder sind über Mengenteiler verbunden. Dadurch kann insbesondere verhindert werden, dass bei ungleichseitiger Belastung des Pflugoberteils in Querrichtung sich die Stellungen der Hydraulikzylinder und damit der Zweihebelsysteme in entgegengesetzter Richtung verändern können (z. B. links öffnen und rechts gleichzeitig schliessen).

Die Pflugschar, welche unterhalb des Pflugoberteils angeordnet ist und den Schnee vom Boden abschabt resp. aufgreift, hat vorzugsweise mehrere, seitlich nebeneinander anschliessende, einzeln klappbare Elemente. Aufgrund ihrer Beweglichkeit können sie Hindernissen auf dem Boden ausweichen. Dadurch, dass mehrere unabhängig voneinander klappbare Elemente vorgesehen sind, ist die zu bewegende Masse pro Element kleiner.

Die Elemente sind derart gelagert, dass sie beim Anstossen an ein Hindernis - ohne vom Boden abzuheben - um den Anstosspunkt drehend in eine negative Stellung gehen, um dann das Hindernis zu überspringen. Die Schwenkbewegung erfolgt nicht - wie beim Stand der Tecnnik - um den oberen Rand, sondern um eine auf mittlerer Höhe angeordnete horizontale Drehachse. Der obere Teil des Elements bewegt sich also - relativ zum Pflugoberteil - nach vorn und der untere nach hinten. Vorzugsweise sind die klappbaren Elemente an einem in Ruhestellung im wesentlichen horizontalen, vertikal schwenkbaren Hebel drehbar gelagert. Das Element kann also in gewissem Mass nach oben ausweichen. Insgesamt hat das Element infolgedessen einen grossen Abfederungsweg.

Das Element wird vorzugsweise mit einem oberhalb der Verbindung zwischen Hebel und Element angreifenden Seilzug in eine positive Ruhestellung gezogen. Der Seilzug umfasst eine Umlenkrolle und eine mehr oder weniger vertikal ausgerichtete Feder (insbesondere eine Gummihohlfeder). Der Seilzug ist unproblematischer als eine Zugstange, da ein Verklemmen des kraftübertragenden Elements (Seil statt Stange) nicht vorkommen kann. Ferner hat der Konstrukteur mehr Freiheiten beim Anordnen des Federelementes (bedingt durch die Kraftumlenkung durch die erwähnte Rolle).

Der in vertikaler Richtung schwenkbare Hebel ist vorzugsweise in Exzenterbüchsen gelagert, um die Feinabstimmung des Spaltes zwischen dem klappbaren Element und dem Pflugoberteil zu ermöglichen. Auf diese Weise können z. B. Herstellungstoleranzen oder alterungsbedingte Veränderungen abgeglichen werden.

Um sich in optimaler Weise an die lokale Bodenneigung anpassen zu können, sind die Elemente in Querrichtung geringfügig kippbar. Die entsprechenden Lager und Gelenke der Elemente resp. der horizontalen Hebelarme haben ein elastisches Material, das eine Taumelbewegung des Gelenks und damit - neben dem Schwenken - auch ein leichtes seitliches Kippen des Elements ermöglicht.

Das erfinäungsgemässe Verfahren zum Verändern der Krümmung der flexiblen Platte bei einem Schneepflug der eingangs genannten Art zeichnet sich dadurch aus, dass die Platte an zwei gegenüberliegenden Rändern stets parallel in Halterungen gehalten ist und dass die Halterungen beim Verstellen der Krümmung derart in Position und Richtung geführt werden, dass die Biegekraft im wesentlichen nur lokal senkrecht zur Platte wirkt.

Aus der nachfolgenden Beschreibung und der Gesamtheit der Patentansprüche ergeben sich weitere vorteilhafte Ausführungsformen und Merkmalskombinationen der Erfindung.

### Kurze Beschreibung der Zeichnungen

Nachfolgend soll die Erfindung anhand von Ausführungsbeispielen und im Zusammenhang mit den Zeichnungen näher erläutert werden. Es zeigen:
- Fig. 1: Eine schematische Darstellung des Pflugoberteils im Schnitt;
- Fig. 2: eine Schnittdarstellung der erfindungsgemässen Plattenhalterung;
- Fig. 3: eine schematische Darstellung der Pflugschar im Schnitt.

Grundsätzlich sind in den Zeichnungen gleiche Teile mit gleichen Bezugszeichen versehen.

### Wege zur Ausführung der Erfindung

Ein erfindungsgemässer Schneepflug (vgl. Fig. 1) weist eine Pflugschar 1, welche den Schnee vom Boden abschabt, und einen Pflugoberteil 2 auf, welcher den Schnee zur Seite hin umlenkt. Abgesehen von einem Spalt 38 schliessen die Vorderseiten von Pflugschar 1 und Pflugoberteil 2 aneinander bündig an, wobei auch die Neigungen der beiden Vorderflächen aufeinander abgestimmt sind (optimaler Schneefluss).

Der Pflugoberteil 2 weist eine flexible resp. elastische Platte 3 aus Kunststoff oder einem anderen geeigneten Material auf. Sie ist im wesentlichen rechteckig und wird an ihrem oberen und ihrem unteren Rand von einer Halterung der in Fig. 2 gezeigten Art schwimmend festgehalten.

Entlang des gesamten oberen Randes 21 der Platte 3 ist an ihrer Vorderkante eine Ausnehmung 20 vorgesehen, so dass eine Abstufung gebildet wird. An der Rückseite der Platte 3 (und zwar gegenüber der Ausnehmung 20 zurückversetzt) sind mehrere z. B. ovale Vertiefungen resp. Ausnehmungen 22 vorgesehen. Die Plattenhalterung 17 weist ein z. B. dreieckförmiges Profil 41 und eine am letzteren angeschraubte Klemmschiene 39 auf, die - den oberen Rand 21 übergreifend - in die Ausnehmung 20 eingreift. Für jede Ausnehmung 22 ist am Profil 41 ferner eine Nase 23 ausgebildet, die in die (entsprechende) Ausnehmung 22 eingreift.

Die schwimmende Lagerung ergibt sich nun dadurch, dass die Nase 23 die Ausnehmung 22 nicht vollständig, sondern nur teilweise ausfüllt und dass die Klemmschiene 39 mit ihrer Stirnseite nicht unmittelbar an die durch die Ausnehmung 20 gebildete Abstufung stösst. Die Platte 3 kann sich also in Richtung ihrer lokalen "Plattenachsen" (d. h. in Richtung der in der lokalen Plattenebene liegenden x- und y-Achse) in der Halterung 17 resp. zwischen Klemmschiene 39 und Profil 41 bewegen resp. verschieben. Die Nase 23 verhindert, dass die Platte 3 aus der (durch Klemmschiene 39 und Profil 41 gebildeten) Fassung herausgleiten kann. Die schwimmende Lagerung verhindert, dass sich allzu hohe Normalkräfte (in der Platte 3) aufbauen können.

Pflugoberteil 2 und Pflugschar 1 sind direkt resp. indirekt an einem in Querrichtung verlaufenden Tragbalken 4 abgestützt. Dieser ist seinerseits an einem (nicht dargestellten Rahmen) gehalten, der dazu dient, den Schneepflug vorne auf ein Fahrzeug aufzusetzen.

Am Tragbalken 4 sind mehrere Stützelemente befestigt. Eines davon ist in den Figuren dargestellt und mit dem Bezugszeichen 5 gekennzeichnet. Das Stützelement 5 ragt unter anderem schräg nach unten und hinten weg um in einem Gelenk 6 einen Hydraulikzylinder 7.1 abzustützen. Der Kolben 7.2 des Hydraulikzylinders 7.1 ist durch ein Gelenk 8 einerseits mit einem langarmigen Hebel 40 und andererseits - über einen Uebertragungsarm 9 - mit einem kurzarmigen Hebel 11 verbunden.

Der Hebel 11 ist um einen Drehpunkt 12 drehbar, welcher oberhalb des Tragbalkens 4 mehr oder weniger mittig angeordnet ist. (Die entsprechende Stützkonstruktion ist in den Figuren nicht dargestellt.) Er hat zwei Arme 11.1 und 11.2, die mit den Uebertragungsarmen 9 und 14 an ihren Enden jeweils ein Kniegelenk 10 resp. 13 bilden. Der Uebertragungsarm 14 ist über ein Gelenk 15 mit einem die Plattenhalterung 17 tragenden Kopfteil 16 verbunden.

Der Arm 11.2 ist länger als der Arm 11.1. Ferner ist er gekrümmt (und zwar konkav von der Platte her betrachtet), damit beim "Schliessen" (Stellung B) des Pflugoberteils für die gekrümmte Platte genügend Platz vorhanden ist.

Die beiden Kniegelenke 10 und 13 stehen im vorliegenden Beispiel bezüglich des Drehpunkts 12 in einem Winkel von ca. 110 bis 120 Grad. Ferner hat der Arm 11.1 einen Drehradius von etwa 15 cm und der Arm 11.2 einen von etwa 35 cm Die Uebertragungsarme 9 und 14 sind ca. 20 cm resp. 15 cm lang (Gelenkachse bis Gelenkachse).

Der lange Hebel 40 ist im Drehpunkt 19 gelagert, welcher z. B. 15 bis 20 cm vertikal unterhalb des Drehpunkts 12 am Stützelement 5 ausgebildet ist. Der Hebel 40 ist einerseits über das Gelenk 8 mit dem Kolben 7.2 und andererseits über ein Gelenk 18 mit dem Kopfteil 16 verbunden. Das Gelenk 18 hat bezüglich des Drehpunkts 19 einen Drehradius von 60 bis 65 cm und das Gelenk 8 einen solchen von 15 bis 18 cm. Hinsichtlich Krümmung des einen Arms und Oeffnungswinkel bezüglich des Drehpunkts 19 ist der Hebel 40 ähnlich gestaltet wie der Hebel 11.

Der beschriebende Zweihebelmechanismus dient dazu, die Krümmung der Platte 3 einzustellen durch Aendern der (räumlichen) Position und Richtung der Plattenhalterung 17. Um eine parallele Führung zu gewährleisten, ist die Platte 3 von zwei nebeneinander angeordneten Zweihebelsystemen gehalten. Die beiden Zweihebelsysteme werden von je einem Hydraulikzylinder synchron betätigt. Das Hydrauliksystem ist dabei so auszulegen, dass die gleichen Stellungen auch bei unterschiedlicher Belastung eingehalten werden. Dies kann z. B. mit einem an sich bekannten Mengenteiler geschehen, welcher den Flüssigkeitsaustausch zwischen den Zylindern bei Bedarf unterbinden kann.

In Fig. 1 ist der Pflugoberteil 2 in offener Stellung A (durchgezogene Linien) und in geschlossener Stellung B (gestrichelte Linien) gezeigt.

In offener Stellung ist der Kolben 7.2 vollständig eingezogen. Die Platte 3 hat eine geringe Krümmung. Wird nun der Kolben 7.2 ausgefahren, dann werden die Hebel 11, 40 um die Drehpunkte 12 resp. 19 gedreht, der Kopfteil 16 dabei nach vorne bewegt und entsprechend den gewählten Hebelverhältnissen nach vorne in die geschlossene Stellung B geneigt.

Selbstverständlich kann durch die Hydraulik auch jede Zwischenstellung eingestellt werden. Wie stark der Pflugoberteil 2 geöffnet oder geschlossen werden muss, hängt von der Fahrgeschwindigkeit, der zu beseitigenden Schneemasse der gewünschten Wurfweite und anderen Gegebenheiten ab und wird vom Benutzer von Fall zu Fall einzustellen sein.

Fig. 3 zeigt die Pflugschar 1 samt zugehörigem Abfederungsmechanismus. Die Pflugschar 1 weist ein plattenförmiges Schwenkelement 26 mit einem an seinem unteren Rand auswechselbar befestigten Messer 24 auf. Das Messer 24 greift den Schnee vom Boden 25 auf. Bezüglich unterem Rand des Messers 24 und oberem Rand des Schwenkelements 26 in der Mitte ist das Schwenkelement 26 über eine Schwenkachse 27 mit einem Hebelarm 28 verbunden. Dieser steht in Ruhestellung im wesentlichen horizontal. An seinem hinteren Ende ist er in einem Drehpunkt 29 (in vertikaler Richtung schwenkbar) gelagert. Der Drehpunkt 29 ist am unteren Ende eines Abstützelements 30 vorgesehen.

Eine Gummihohlfeder 32, die einerseits in einem Angriffspunkt 31 am Hebelarm 28 befestigt und andererseits am Abstützelement 30 abgestützt ist, hält den Hebelarm 28 in seiner im wesentlichen horizontalen Ruhelage.

An einem Angriffspunkt 33 (an der Rückseite des Schwenkelements 26), der zwischen oberem Rand des Schwenkelements 26 und Schwenkachse 27 vorgesehen ist, greift ein Seilzug an. Dieser weist ein über eine Umlenkrolle 35 umgelenktes Seil 34 auf, das am oberen Ende (Seilbefestigung 37) einer vertikal ausgerichteten Gummihohlfeder 36 befestigt ist. Die Gummihohlfeder 36 ist ihrerseits z. B. am Tragbalken 4 abgestützt. Ebenso die Umlenkrolle 35. Der Seilzugmechanismus hält das Schwenkelement 26 elastisch in seiner positiven Ruhestellung C.

Stösst das Messer 24 an einem Hindernis an, dann wird das Schwenkelement 26 in eine negative Ausweichstellung D geschwenkt. Es dreht sich dabei (im Raum betrachtet) um den Anstosspunkt, wobei die Schwenkachse 27 und der Hebelarm 28 entsprechend (unter Ueberwindung der Federkraft der Gummihohlfeder 32) nach oben gedrückt werden. Gleichzeitig bewegt sich der obere Rand des Schwenkelements 26 bezüglich des (unteren Randes) des Pflugoberteils 2 nach vorne. Das Schwenken geschieht dabei unter Ueberwindung der Federkraft der Hohlfeder 36.

Sobald das Schwenkelement 26 hinreichend stark in die negative Lage gedreht ist, kann es sich vom Hindernis lösen und dieses gleichsam überspringen. Die beiden Hohlfedern 32 und 36 bringen es dabei blitzschnell wieder in die Ruhelage C zurück.

Der Vorteil des soeben beschriebenen Mechanismus liegt im grossen Abfederungs- resp. Ausweichweg (vgl. Ausweichung x und Ueberfahrthöhe y in Fig. 3). Die Geometrie und die Federelemente sind weitgehend so gewählt, dass das Ausweichen bei konstanter Schubkraft möglich ist.

Um die Breite des Spalts 38 zwischen Pflugschar 1 und Pflugoberteil 2 möglichst genau einstellen zu können, ist der Hebelarm 28 in Exzenterbüchsen gelagert. Durch Drehen derselben kann die Feinabstimmung resp. die Korrektur vom Herstellungstoleranten vorgenommen werden.

Damit das Schwenkelement 26 sich an die Neigung der Bodenoberfläche quer zur Fahrtanrichtung anpassen kann, sind die Lager der Schwenkachse 27 und des Drehpunkts 29 (zur jeweiligen Drehachse) leicht kippbar (z. B. um 1°). Die optimale Schneeräumung bei Bodenunebenheiten wird zudem dadurch gewährleistet, dass die Pflugschar 1 nicht ein einziges, sich über die ganze Pflugbreite erstreckendes Element ist, sondern mehrere einzel schwenkbare, nebeneinander angeordnete Elemente aufweist. Jedes dieser Elemente kann einzeln ausweichen und sich der Bodenneigung anpassen.

Die Erfindung beschränkt sich natürlich nicht auf die beschriebene Ausführungsform. Statt Gummihohlfedern können z. B. Spiralfedern oder andere elastische Elemente eingesetzt werden. Auch der Seilzugmechanismus kann im Prinzip durch eine gefederte Zugstange ersetzt werden.

Anstelle eines hydraulischen Antriebs kann auch ein elektrischer vorgesehen werden. Unter Umständen kann es sogar vorteilhaft sein, einen Kurbelwellenmechanismus einzusetzen, welcher vom Fahrzeug mittels einer Kurbelwelle betätigbar ist (verbreitetes Prinzip bei landwirtschaftlichen Maschinen).

Wie bereits erwähnt, kann die korrekte Führung des Plattenrandes nicht nur mit dem beschriebenen, vorteilhaften Zweihebelsystem, sondern auch mit andersartigen Hebel- und/oder Seilzugmechanismen bewerkstelltigt werden.

Im Prinzip ist das Abfederungssystem (Pflugschar 1) unabhängig vom Pflugoberteil 2. D. h. bei Bedarf kann der eine oder der andere Teil anders ausgebildet sein.

Zusammenfassend kann festgehalten werden, dass durch die Erfindung ein vielseitig einsetzbarer Schneepflug geschaffen worden ist, der eine verbesserte Führung des Schneeflusses erlaubt.

## Patentansprüche

1. Schneepflug mit einer den Fluss des Schnees umlenkenden flexiblen Platte (3), welche mit einem Mechanismus in ihrer Krümmung einstellbar ist, dadurch gekennzeichnet, dass die Platte (3) durch den Mechanismus (7.1, 7.2, 9, 11, 14, 40) an ihrem oberen und an ihrem unteren Rand schwimmend in Richtung der in ihrer lokalen Plattenebene liegenden x- und y-Achsen gehalten ist und dass die beiden Ränder durch den Mechanismus (7.1, 7.2, 9, 11, 14, 40) stets parallel zueinander geführt sind, so dass Position und Richtung des oberen Randes der Platte (3) beim Verstellen stets derart vorgegeben werden, dass die Biegekraft im wesentlichen nur lokal senkrecht zur Platte (3) wirkt.

2. Schneepflug nach Anspruch 1, dadurch gekennzeichnet, dass der Mechanismus ein Zweihebelsystem (11, 40) umfasst, bei welchem zwei unterschiedlich lange Hebel (11, 40) mit voneinander beabstandeten Drehachsen (12, 19) die Position und die Richtung des oberen Randes der Platte (3) vorgeben.

3. Schneepflug nach Anspruch 2, dadurch gekennzeichnet, dass der Mechanismus (7.1, 7.2, 9, 11, 14, 40) eine die beiden Hebel (11, 40) des Zweihebelsystems synchron betätigende Hydraulik (7.1, 7.2) umfasst.

4. Schneepflug nach Anspruch 3, dadurch gekennzeichnet, dass mindestens zwei Zweihebelsysteme vorgesehen sind, die mit je mindestens einem Hydraulikzylinder betätigbar sind und dass die verschiedenen Hydraulikzylinder über Mengenteiler verbunden sind.

5. Schneepflug nach einem der Ansprüche 1 bis 4 mit einer den Schnee vom Boden (25) abschabenden Pflugschar (1), welche unterhalb des Pflugoberteils (2) anschliesst, dadurch gekennzeichnet, dass die Pflugschar (1) mehrere seitlich nebeneinander anschliessende einzeln klappbare Elemente (26) aufweist.

6. Schneepflug nach Anspruch 5, dadurch gekennzeichnet, dass die Elemente (26) derart gelagert sind, dass sie beim Anstossen an ein Hindernis sich - ohne vom Boden abzuheben - um den Anstosspunkt drehend in eine negative Stellung (D) gehen, um dann das Hindernis zu überspringen.

7. Schneepflug nach Anspruch 5 oder 6, dadurch gekennzeichnet, dass die klappbaren Elemente (26) jeweils an einem in Ruhestellung (C) im wesentlichen horizontalen, vertikal schwenkbaren Hebel (28) drehbar gelagert sind.

8. Schneepflug nach Anspruch 7, dadurch gekennzeichnet, dass das Element (26) mit einem oberhalb der Verbindung (27) zwischen Hebel (28) und Element (26) angreifenden Seilzug (34, 35, 36) in eine positive Ruhestellung (C) gezogen wird, wobei der Seilzug eine Umlenkrolle (35) und eine im wesentlichen vertikal ausgerichtete Feder (36) umfasst.

9. Schneepflug nach Anspruch 7 oder 8, dadurch gekennzeichnet, dass der Hebel (28) in Exzenterbüchsen gelagert ist zur Feinabstimmung eines Spaltes (38) zwischen Element (26) und Pflugoberteil (2).

10. Schneepflug nach einem der Ansprüche 5 bis 9, dadurch gekennzeichnet, dass die Elemente (26) in Querrichtung geringfügig kippbar sind, um sich an die lokale Bodenneigung anpassen zu können.

11. Verfahren zum Verändern der Krümmung einer den Fluss des Schnees umlenkenden flexiblen Platte (3) bei einem Schneepflug, wobei die flexible Platte (3) mit einem Mechanismus in ihrer Krümmung einstellbar ist, dadurch gekennzeichnet, dass die Platte (3) an ihrem oberen und an ihrem unteren Rand schwimmend in Richtung der in ihrer lokalen Plattenebene liegenden x- und y-Achsen gehalten wird und dass die beiden Ränder stets parallel zueinander geführt werden, so dass Position und Richtung des oberen Randes der Platte (3) beim Verstellen stets derart vorgegeben werden, dass die Biegekraft im wesentlichen nur lokal senkrecht zur Platte (3) wirkt.

## Claims

1. Snowplough having a flexible plate (3) which diverts the snow mass and the curvature of which can be adjusted with a mechanism, characterised in that the mechanism (7.1, 7.2, 9, 11, 14, 40) holds the plate (3) at its top edge and its bottom edge in a manner such that it floats in the direction of the x and y co-ordinates situated in its local plate plane, and that the mechanism (7.1, 7.2, 9, 11, 14, 40) always keeps the two edges parallel to one another, with the result that during adjustment the position and direction of the top edge of the plate (3) are always predetermined in such a way that the bending force essentially only operates locally perpendicularly to the plate (30).

2. Snowplough according to claim 1, characterised in that the mechanism includes a dual-lever system (11, 40) in which two levers (11, 40) of different lengths and whose rotational axes (12, 19) are spaced apart from one another predetermine the position and direction of the top edge of the plate (3).

3. Snowplough according to claim 2, characterised in that the mechanism (7.1, 7.2, 9, 11, 14, 40) includes a hydraulic system (7.1, 7.2) which synchronously actuates the two levers (11, 40) of the dual-lever system.

4. Snowplough according to claim 3, characterised in that at least two dual-lever systems are provided which are adapted to be actuated with at least one hydraulic cylinder in each case, and that the various hydraulic cylinders are connected via flow dividers.

5. Snowplough according to any of claims 1 to 4, having a plough blade (1) which scrapes the snow from the ground (25) and which is joined on beneath the plough's upper part (2), characterised in that the plough blade (1) has a plurality of individually hinged elements (26) joined on laterally one alongside the other.

6. Snowplough according to claim 5, characterised in that the elements (26) are mounted in such a way that whenever they hit an obstacle they turn around the impact point and - without being lifted off the ground - assume a negative position (D) in order to then clear the obstacle.

7. Snowplough according to claim 5 or 6, characterised in that the hinged elements (26) are respectively mounted for rotation on a lever (28) which in the rest position (C) is substantially horizontal and is adapted to swivel vertically.

8. Snowplough according to claim 7, characterised in that the element (26) is drawn into a positive rest position (C) by a cable (34, 35, 36) whose point of application is above the joint (27) between the lever (28) and the element (26), and the cable includes a deflection roller (35) and a substantially vertically aligned spring (36).

9. Snowplough according to claim 7 or 8, characterised in that the lever (28) is mounted in eccentric bushes for precisely setting a gap (38) between the element (26) and the plough's upper part (2).

10. Snowplough according to any of claims 5 to 9, characterised in that the elements (26) are adapted to be tilted slightly in the transverse direction, so as to enable them to adapt locally to the slope of the ground.

11. Method for varying the curvature of a flexible plate (3) which diverts the snow mass in the case of a snowplough, the flexible plate (3) being adjustable in its curvature by means of a mechanism, characterised in that the plate (3) is held at its top edge and its bottom edge in a manner such that it floats in the direction of the x and y co-ordinates in its local plate plane and that the two edges are always kept parallel to one another, with the result that during adjustment the position and direction of the top edge of the plate (3) are always predetermined in such a way that the bending force essentially only operates locally perpendicularly to the plate (3).

## Revendications

1. Chasse-neige muni d'un panneau flexible (3) déviant le flux de neige, et dont la courbure peut être réglée à l'aide d'un mécanisme, caractérisé par le fait que le panneau (3) est retenu par le mécanisme (7.1, 7.2, 9, 11, 14, 40), sur son bord supérieur et sur son bord inférieur, de manière flottante dans la direction des axes des x et des y situés dans son plan local ; et par le fait que les deux bords sont guidés en permanence parallèlement l'un à l'autre, par le mécanisme (7.1, 7.2, 9, 11, 14, 40), de telle sorte que, lors du déplacement, la position et la direction du bord supérieur du panneau (3) soient en permanence préétablies de façon que la force de flexion n'agisse, pour l'essentiel, que localement perpendiculairement audit panneau (3).

2. Chasse-neige selon la revendication 1, caractérisé par le fait que le mécanisme comprend un système à deux leviers (11, 40) dans lequel deux leviers (11, 40) de longueurs différentes, présentant des axes de rotation (12, 19) distants l'un de l'autre, préétablissent la position et la direction du bord supérieur du panneau (3).

3. Chasse-neige selon la revendication 2, caractérisé par le fait que le mécanisme (7.1, 7.2, 9, 11, 14, 40) comprend un dispositif hydraulique (7.1, 7.2) actionnant, en synchronisme, les deux leviers (11, 40) du système à deux leviers.

4. Chasse-neige selon la revendication 3, caractérisé par la présence d'au moins deux systèmes à deux leviers, actionnables par au moins un vérin hydraulique respectif ; et par le fait que les différents vérins hydrauliques sont reliés par l'intermédiaire de diviseurs de débit.

5. Chasse-neige selon l'une des revendications 1 à 4, muni d'un soc (1) raclant la neige à partir du sol (25) et venant se rattacher au-dessous de la partie supérieure (2) du chasse-neige, caractérisé par le fait que le soc (1) présente plusieurs éléments (26) se rattachant latéralement les uns aux autres en juxtaposition, qui peuvent être rabattus individuellement.

6. Chasse-neige selon la revendication 5, caractérisé par le fait que les éléments (26) sont montés de telle sorte que, lorsqu'ils rencontrent un obstacle, ils parviennent à une position négative (D) en tournant autour du point de rencontre - sans se soulever à l'écart du sol -, pour sauter ensuite pardessus l'obstacle.

7. Chasse-neige selon la revendication 5 ou 6, caractérisé par le fait que les éléments rabattables (26) sont respectivement montés, à rotation, sur une biellette (28) qui peut pivoter verticalement et est, pour l'essentiel, horizontale en position de repos (C).

8. Chasse-neige selon la revendication 7, caractérisé par le fait que l'élément (26) est tiré vers une position positive de repos (C) par un dispositif (34, 35, 36) à câble de traction, venant en prise au-dessus de la liaison (27) entre la biellette (28) et ledit élément (26), le dispositif à câble de traction comprenant un rouleau de renvoi (35) et un ressort (36) orienté, pour l'essentiel, dans le sens vertical.

9. Chasse-neige selon la revendication 7 ou 8, caractérisé par le fait que la biellette (28) est montée dans des coussinets d'excentriques, en vue de la coordination précise d'un interstice (38) entre l'élément (26) et la partie supérieure (2) du chasse-neige.

10. Chasse-neige selon l'une des revendications 5 à 9, caractérisé par le fait que les éléments (26) peuvent basculer légèrement dans le sens transversal, pour pouvoir s'adapter à l'inclinaison locale du sol.

11. Procédé pour modifier la courbure d'un panneau flexible (3) déviant le flux de neige dans un chasse-neige, la courbure du panneau flexible (3) pouvant être réglée à l'aide d'un mécanisme, caractérisé par le fait que le panneau (3) est retenu, par son bord supérieur et par son bord inférieur, de manière flottante dans la direction des axes des x et des y situés dans son plan local ; et par le fait que les deux bords sont guidés en permanence parallèlement l'un à l'autre de telle sorte que, lors du déplacement, la position et la direction du bord supérieur du panneau (3) soient en permanence préétablies de façon que la force de flexion n'agisse, pour l'essentiel, que localement perpendiculairement audit panneau (3).
